# EUROPÄISCHE PATENTANMELDUNG

(11) **EP 0 711 632 A1**
(43) Veröffentlichungstag der Anmeldung: **15.05.1996**
(21) Anmeldenummer: 95116316.1
(22) Anmeldetag: 17.10.1995
(51) Int. Cl.: B25B 5/12, B25B 5/16

(54) **Spannvorrichtung**

(30) Priorität: 08.11.1994 DE 9417667 U
(71) Anmelder: DE-STA-CO Metallerzeugnisse GmbH, D-61449 Steinbach/Ts. (DE)
(72) Erfinder: Ulle, Detlef, D-61203 Reichelsheim (DE); Hablick, Dirk, D-61203 Reichelsheim (DE)
(74) Vertreter: Wolf, Günter, Dipl.-Ing.

(57) **Zusammenfassung**

Die Erfindung betrifft eine Spannvorrichtung aus geschmiedeten Einzelteilen, bestehend aus Standplatten (1) mit dazwischen und daran gelagertem Schwenkarm (2) zur begrenzt stellungsbeliebigen Anbringung eines Spannarmes (3) und aus äußeren Stellgliedern (4), die über ein Schleppglied (5) mit dem Schwenkarm (2) gelenkig verbunden sind. Erfindungsgemäß ist zwischen den Standplatten (1) auf deren Spannarmseite (SS) ein mit Stellmitteln verstellbarer Anschlag (A) angeordnet ist, dessen Anschlagfläche (6) die Schließstellung des Spannarmes (3) definiert und unter dem Schwenkarm (2) zwischen dessen freiem Ende(2') und dessen Anlenkung (7) zum Schleppglied (5) angeordnet ist. Die von außen zugänglichen Stellmittel (S) sind am zur Anschlagfläche (6) entgegengesetzten Ende des Anschlages (A) im mittleren Bereich außerhalb des Schwenkbereiches der Stellglieder (4) angeordnet.

## Beschreibung

Die Erfindung betrifft eine Spannvorrichtung aus geschmiedeten Einzelteilen, bestehend aus Standplatten mit dazwischen und daran gelagertem Schwenkarm zur begrenzt stellungsbeliebigen Anbringung eines Spannarmes und aus äußeren Stellgliedern, die über ein Schleppglied mit dem Schwenkarm gelenkig verbunden sind.

Derartige Spannvorrichtungen sind hinlänglich bekannt und in Benutzung, so daß es diesbezüglich keines besonderen druckschriftlichen Nachweises bedarf. Deren gesenkgeschmiedete und "brünierte" Einzelteile sowie gehärtete Lagerbuchsen erlauben die Verwendung solcher Spannvorrichtungen an schwer beanspruchten Fräs- und Schweiß-Vorrichtungen, z.B. im Automobilbau und zum Verschließen von Schäumformen. Aufgrund der Ausbildung solcher Spannvorrichtungen lassen sich diese den Erfordernissen des jeweiligen Spannproblemes anpassen, d.h., Spannarm, Handgriff und gewählte Befestigungsart können in erforderlichen Stellungen durch Verschweißen oder Verschrauben am Schwenkarm und an den Stellgliedern optimal den Arbeitsbedingungen angepaßt werden. Durch unvermeidbare Ungenauigkeiten der Schmiedeteile aber auch durch das Anschweißen des Spannarmes am Schwenkarm können sich jedoch entsprechende Ungenauigkeiten bezüglich einer genauen Übertotpunktstellung ergeben.

Die Endstellung bzw. Übertotpunktstellung des Spannarmes definierende Anschläge, die auch einstellbar sein können, sind grundsätzlich bekannt, bspw. nach der EP-A-O 317 924. Hierbei handelt es sich jedoch um eine Spannvorrichtung anderer Art mit einer völlig anderen, ausschließlich zwischen den Gabelteilen eines Kopfstückes gelagerten und beweglichen Stellmechanik, während es sich im vorliegenden Fall um Spannvorrichtungen handelt, bei denen die Stellglieder für den Schwenkarm außen an den Standplatten vorbeigleiten müssen, wobei je nach Anschweißstellung des Spannarmes am Schwenkarm der Fall eintreten kann, daß auch der vordere, spannarmseitige, sowieso relativ schmale Teil der Standplatten zumindestens zum Teil mit überstrichen werden muß, also genau der Bereich, der bei Spannvorrichtungen der obigen Art zur Anbringung von Anschlägen genutzt wird, die im übrigen nicht aus geschmiedeten Einzelteilen bestehen.

Der Erfindung liegt demgemäß die Aufgabe zugrunde, mit einfachen Mitteln an solchen aus geschmiedeten Teilen gebildeten Spannvorrichtungen der eingangs genannten Art dafür zu sorgen, daß immer die eine Selbstverrriegelung bewirkende Übertotpunktstellung trotz obiger, bei der Herstellung unvermeidbarer Ungenauigkeiten gewährleistet ist, dabei der Schwenkbereich der Stellglieder nicht behindert wird und die Elemente für eine solche Einstellung bequem von außen zugänglich bleiben.

Diese Aufgabe ist an einer Spannvorrichtung der eingangs genannten Art nach der Erfindung dadurch gelöst, daß zwischen den Standplatten auf deren Spannarmseite ein mit Stellmitteln verstellbarer Anschlag angeordnet ist, dessen Anschlagfläche die Schließstellung des Spannarmes definiert und unter dem Schwenkarm zwischen dessen freiem Ende und dessen Anlenkung zum Schleppglied angeordnet ist, wobei die von außen zugänglichen Stellmittel am zur Anschlagfläche entgegengesetztem Ende des Anschlages am mitteleren Bereich außerhalb des Stellgliedschwenkbereiches angeordnet sind.

Anschläge sind, wie erwähnt, an Spannvorrichtungen anderer Art grundsätzlich bekannt, diese dienen dort aber nicht dem Ausgleich von Ungenauigkeiten im obigen Sinne, da an solchen Spannvorrichtungen praktisch keine solche Ungenauigkeiten bestehen und somit die Zuordnung solcher Anschläge an geometrisch genau definerten Stellen erfolgen kann. Zu beachten ist dabei für den vorliegenden Fall, daß hierbei nicht nur Ungenauigkeiten der Teile selbst zu berücksichtigen sind, sondern insbesondere auch, daß der eigentliche Spannarm in unterschiedlichen Stellungen am Schwenkarm angebracht wird, um unterschiedlichen Spannaufgaben zu genügen, bei denen in bestimmter Anordnung vorgesehene Anschläge einer genauen Übertotpunktstellung nicht gerecht werden können. Außerdem wirken im vorliegenden Fall die Stellmittel nicht direkt als Anschlag, sondern als Stellmittel für einen Anschlag, wodurch die Stellmittel aus dem Gleitbereich der Stellglieder herausgenommen sind.

Vorteilhaft ist außerdem für den vorliegenden Fall die eigentliche Anschlagfläche des Anschlages gerundet ausgebildet. Eine bevorzugte Ausführungsform besteht darin, daß der Anschlag in Form eines an der Schwenkachse der beiden äußeren Stellglieder gelagerten Dreieckes ausgebildet ist, unter dessen der Schwenkachse benachbarten Kathede die Stellmittel angeordnet sind, welche Stellmittel wiederum bevorzugt in Form einer an den Ständerplatten stellungsfixierbaren Stellwelle ausgebildet sind, deren zwischen den Ständerplatten befindlicher Teil einen an der zur Schwenkachse benachbarten Kathede anliegender Exzenter bildet.

Ferner kann eine Spannvorrichtung der eingangs genannten Art und nach Maßgabe der grundsätzlichen Lösung auch derart vorgesehen werden, daß der Anschlag in Form eines axial zwischen den Ständerplatten gegen den im wesentlichen sich in Spannstellung befindlichen Schwenkarm verstell- und fixierbaren Schiebers ausgebildet ist. Die Stellmittel des Schiebers können dabei aus einer diesen durchgreifenden, an den Ständerplatten gelagerten und stellungsfixierbaren Stellwelle gebildet sein, deren den Schieber durchgreifender Teil in Form eines Exzenters ausgebildet ist.

Die erfindungsgemäße Spannvorrichtung wird nachfolgend anhand der zeichnerischen Darstellung von Ausführungsbeispielen näher erläutert.

Es zeigt
- Fig. 1: Die Spannvorrichtung in Seitenansicht in Übertotpunktstellung und strichpunktiert in Öffnungsstellung;
- Fig. 2: die Spannvorrichtung in Ansicht gemäß Pfeil P in Fig. 1;
- Fig. 3: etwas vergrößert den Anschlag der Spannvorrichtung gemäß Fig. 1 in Seitenansicht;
- Fig. 4: andere Asuführungsformen von Anschlägen lediglich in Verbindung mit den Standplatten und
- Fig. 5: in Seitenansicht einen Exzenterbolzen.

Unter Verweis auf Fig. 1, 2 besteht die Spannvorrichtung wie bisher aus geschmiedeten Einzelteilen, nämlich aus zwei Standplatten 1 mit dazwischen und daran gelagertem Schwenkarm 2 zur Anbringung des Spannarmes3 und aus zwei äußeren Stellgliedern 4, die mit einem zweiteiligen Schleppglied 5 mit dem Schwenkarm 2 gelenkig verbunden sind. Bezüglich des Zuschnittes der Standplatten 1 ist außerdem auf die Fig. 4, 5 zu verweisen. Die Bohrung 16 dient dabei zur Anlenkung des Schwenkarmes 2, die Bohrung 17 zur Anlenkung der Stellglieder 4 und die Ausnehmung 18 für den Eingriff der beiden Schleppglieder 5 in End- bzw. Übertotpunktstellung. Die freien Enden 2', 4' des Schwenkarmes 2 bzw. der Stellglieder 4 sind dabei, wie dargestellt, gerundet ausgebildet, um den Spannarm 3 bzw. den Befestigungsgriff 15 in gewünschter bzw. erforderlicher Stellung anbringen zu können.

Für eine solche Spannvorrichtung ist nun wesentlich, und dies gilt für alle Ausführungsformen, daß zwischen den Standplatten 1 auf deren Spannarmseite SS ein mit Stellmitteln S verstellbarer Anschlag A angeordnet ist, dessen Anschlagfläche 6 die Schließstellung des Spannarmes 3 definiert und unter dem Schwenkarm 2 zwischen dessen freiem Ende2'und dessen Anlenkung 7 zum Schleppglied 5 angeordnet ist, wobei die von außen zugänglichen Stellmittel S am zur Anschlagfläche 6 entgegengesetztem Ende des Anschlages A im mittleren Bereich außerhalb des Stellgliedschwenkbereiches angeordnet sind. Bei allen Ausführungsformen ist vorteilhaft die eigentliche Anschlagfläche 6 des Anschlages A gerundet ausgebildet, eben weil es Ungenauigkleiten auszugleichen gilt.

Die Fig. 1 bis 3 zeigen die bevorzugte Ausführungsform, bei der der Anschlag A in Form eines an der Schwenkachse 8 der beiden äußeren Stellglieder 4 gelagerten Dreieckes 9 ausgebildet ist, unter dessen der Schwenkachse benachbarten Kathede 10 die Stellmittel S angeordnet sind. Die Stellmittel S sind dabei in Form einer an den Ständerplatten 2 stellungsfixierbaren Stellwelle 11 ausgebildet, deren zwischen den Ständerplatten 1 befindlicher Teil einen an der zur Schwenkachse 8 benachbarten Kathede 10 anliegenden Exzenter E bildet. Wie ohne weiteres erkennbar, ergibt sich dadurch ein relativ großer Verstellbreich, der auf jeden Fall größer ist als er sich allein durch die Exzentrizität des Exzenters E ergibt. Der Exzenter E bzw. der Exzenterbolzen ist mit seiner möglichen Gestaltung in Fig. 5 verdeutlicht, der bspw. in dieser Form auch für die anderen Ausführungsbeispiele benutzt werden kann, für die in den Fig. 4 lediglich die Standplatte 1 dargestellt ist, die man sich dort aber ebenfalls als Standplattenpaar gemäß Fig. 2 vorzustellen hat.

Bei der Ausführungsform nach Fig. 4 ist der Anschlag A in Form eines axial zwischen den Ständerplatten 1 gegen den im wesentlichen sich in Spannstellung befindlichen Schwenkarm 2 verstell- und fixierbaren Schiebers 12 ausgebildet. Die Stellmittel S des Schiebers 12 sind aus einer diesen durchgreifenden, an den Ständerplatten 1 gelagerten und stellungsfixierbaren Stellwelle 11' gebildet, deren den Schieber 12 durchgreifender Teil in Form eines Exzenters E ausgebildet ist. Ein Schlitz 14 mit Zapfen 13 an den Innenflanken der Standplatten 1 sorgen für die Schieberführung. Im übrigen könnte der Schieber 12 auch von unten her mit einer Stellschraube (nicht dargestellt) betätigt werden, sofern das untere Ende der Standplatten 1 zugänglich bleibt, um die Stellschraube betätigen zu können. Da im Vergleich zu diesen Ausführungsformen die gemäß Fig. 1 bis 3 günstiger ist, und zwar günstiger bzgl. der Größe des Verstellbereiches, Ausnutzung der per se vorhandenen Anlenkung 7 des Schwenkarmes 2 zur Lagerung des dreieckigen Anschlages A und einfachere Führung des Anschlages A wird die Ausführungsform nach den Fig. 1 bis 3 bevorzugt, bei der im übrigen zur Einstellung des Anschlages A diesem ebenfalls in geeigneter Weise und Anordnung eine Stellschraube statt des Exzenters E zugeordnet werden kann.

Entscheidend ist für beide Ausführungsformen, daß die Stellmittel S nicht unmittelbar selbst den Anschlag bilden, sondern relativ weit entfernt von der eigentlichen Anschlagstelle angeordnet sind und die Distanz durch den verschwenkbaren bzw. verschieblichen Anschlag A überbrückt und damit die Fläche F der Standplatten 1 von Stellmitteln freigehalten wird. Dadurch können erforderlichenfalls die Stellglieder 4 auch etwas in den Bereich der Fläche F hinein verstellt werden, wenn dies die jeweilige Übertotpunktstellung verlangen sollte.

Die dargestellte Sechskantform des äußeren Teiles der Stellmittel S ist nicht zwingend, d.h., der von außen bequem zugängliche Kopf 19 könnte bspw. auch Kreisform haben und mit einem Innensechskant versehen sein. Eine Kontermutter 20 legt die eingestellte Position des Anschlages A fest. Wie ohne weiteres vorstellbar ist auch die Einstellung des Anschlages mit eine Exzenter nicht zwingend, d.h., es könnte auch ein Stellkeil vorgesehen werden.

## Patentansprüche

1. Spannvorrichtung aus geschmiedeten Einzelteilen, bestehend aus Standplatten (1) mit dazwischen und daran gelagertem Schwenkarm (2) zur begrenzt stellungsbeliebigen Anbringung eines Spannarmes (3) und aus äußeren Stellgliedern (4), die über ein Schleppglied (5) mit dem Schwenkarm (2) gelenkig verbunden sind,
**dadurch gekennzeichnet,**
daß zwischen den Standplatten (1) auf deren Spannarmseite (SS) ein mit Stellmitteln verstellbarer Anschlag (A) angeordnet ist, dessen Anschlagfläche (6) die Schließstellung des Spannarmes (3) definiert und unter dem Schwenkarm (2) zwischen dessen freiem Ende(2')und dessen Anlenkung (7) zum Schleppglied (5) angeordnet ist, wobei die von außen zugänglichen Stellmittel (S) am zur Anschlagfläche (6) entgegengesetztem Ende des Anschlages (A) im mittleren Bereich außerhalb des Stellgliedschwenkbereiches angeordnet sind.

2. Spannvorrichtung nach Anspruch 1,
**dadurch gekennzeichnet,**
daß die Anschlagfläche (6) des Anschlages (A) gerundet ausgebildet ist.

3. Spannvorrichtung nach Anspruch 1 oder 2,
**dadurch gekennzeichnet,**
daß der Anschlag (A) in Form eines an der Schwenkachse (8) der beiden äußeren Stellglieder (4) gelagerten Dreieckes (9) ausgebildet ist, unter dessen der Schwenkachse (8) benachbarten Kathede (10) die Stellmittel (S) angeordnet sind.

4. Spannvorrichtung nach Anspruch 3,
**dadurch gekennzeichnet,**
daß die Stellmittel (S) in Form einer an den Ständerplatten (1) stellungsfixierbaren Stellwelle (11) ausgebildet sind, deren zwischen den Ständerplatten (1) befindlicher Teil einen an der zur Schwenkachse (8) benachbarten Kathede (10) anliegenden Exzenter (E) bildet.

5. Spannvorrichtung nach Anspruch 1 oder 2,
**dadurch gekennzeichnet,**
daß der Anschlag (A) in Form eines axial zwischen den Ständerplatten (1) geführten, gegen den sich in Spannstellung befindlichen Schwenkarm (2) verstell- und fixierbaren Schiebers (12) ausgebildet ist.

6. Spannvorrichtung nach Anspruch 5,
**dadurch gekennzeichnet,**
daß die Stellmittel (S) des Schiebers (12) aus einer diesen durchgreifenden, an den Ständerplatten (1) gelagerten und stellungsfixierbaren Stellwelle (11'') gebildet sind, deren den Schieber (12) durchgreifender Teil in Form eines Exzenters (E) ausgebildet ist.

7. Spannvorrichtung nach Anspruch 5 oder 6,
**dadurch gekennzeichnet,**
daß der Schieber (12) mit einem Langlochschlitz (14) versehen und dieser von mindestens einem an den Standplatten (1) gelagerten Führungszapfen (13) durchgriffen ist.
